# EUROPÄISCHE PATENTSCHRIFT

(11) **EP 3 018 058 B1**
(45) Veröffentlichungstag und Bekanntmachung des Hinweises auf die Patenterteilung: **06.09.2017**
(21) Anmeldenummer: 14191655.1
(22) Anmeldetag: 04.11.2014
(51) Int. Cl.: B65B 35/06, B65B 35/56, B65B 39/00, B65B 5/10, B65B 9/04

(54) **Füllvorrichtung für Blisterbahnen**
Filling device for blister sheets
Dispositif de remplissage pour des bandes d'emballage transparent

(43) Veröffentlichungstag der Anmeldung: 11.05.2016
(73) Patentinhaber: UHLMANN PAC-SYSTEME GmbH & Co. KG, 88471 Laupheim (DE)
(72) Erfinder: Gog, Matthias, 89584 Ehingen (DE); Engelhardt, Ulrich, 88471 Laupheim (DE); Kindermann, Daniel, 73479 Ellwangen (DE)
(74) Vertreter: Wächter, Jochen

(56) Entgegenhaltungen:
- EP-A1- 1 600 380
- EP-A1- 1 923 311
- EP-A1- 2 199 209
- WO-A1-00/07881
- US-A1- 2005 000 192

## Beschreibung

Die vorliegende Erfindung betrifft eine Füllvorrichtung zum Befüllen von Blisternäpfen in Blisterbahnen mit Produkten, insbesondere Dragees und Tabletten, sowie eine Füllstation mit einer solchen Füllvorrichtung.

Blisterbahnen werden häufig in der pharmazeutischen Industrie bei der Verpackung von Medikamenten verwendet. Hierbei wird zunächst in eine Folienmaterialbahn eine Vielzahl von Blisternäpfen geformt, wodurch die Blisterbahn gebildet wird. In die Näpfe der Blisterbahn werden Produkte, wie etwa Dragees oder Tabletten, eingebracht. Anschließend wird die Blisterbahn mit den gefüllten Blisternäpfen mit einer Deckfolie versiegelt und einer Stanzstation zugeführt, in der die jeweiligen Blisterverpackungen aus der versiegelten Blisterbahn ausgestanzt werden. Eine Vorrichtung für die Befüllung von Blisternäpfen ist z.B. aus dem Dokument EP 1 600 380 A1 bekannt.

Allgemein erfolgt die Befüllung der Blisternäpfe bei einer bekannten Füllvorrichtung über eine Füllschachteinheit mit mehreren vertikalen Füllschächten, die über den Blisternäpfen positioniert werden. Von einem Sammelbehälter aus gelangen die Produkte vereinzelt in die Füllschächte und fallen vertikal nach unten in die darunter befindlichen Blisternäpfe. Insbesondere bei flachen Tablettenformen kommt es jedoch vor, dass die Tabletten in den Blisternäpfen nicht wie gewünscht zum Liegen kommen, sondern in einer mehr oder weniger aufrechten Position verbleiben. Dabei besteht das Problem, dass die aus den Blisternäpfen herausragenden Tabletten Probleme beim Versiegeln der Blisterbahn mit sich bringen würden. Daher werden in solchen Fällen in der Regel Sicherungssysteme ausgelöst, was wiederum zu einem kompletten Maschinenstopp führen kann. Insofern müssen die aufrecht stehenden Tabletten in den Blisternäpfen möglichst rasch und zuverlässig in die flache Ausrichtung umgelegt werden.

Der Erfindung liegt die Aufgabe zugrunde, eine verbesserte Füllvorrichtung zum Befüllen von Blisternäpfen zu schaffen, bei der sichergestellt werden kann, dass die in die Blisternäpfe eingebrachten Produkte in der gewünschten Ausrichtung vorliegen.

Diese Aufgabe wird durch die Merkmale des Anspruchs 1 gelöst.

Erfindungsgemäß wird eine Füllvorrichtung zum Befüllen von Blisternäpfen mit Produkten, insbesondere Dragees oder Tabletten, vorgeschlagen mit einer Füllschachteinheit, die mehrere Füllschächte aufweist, die sich in einer im Wesentlichen vertikalen Richtung erstrecken und untere Füllschachtenden haben. Im Bereich der unteren Füllschachtenden sind Auslaufelemente an der Füllschachteinheit befestigt, die derart schwenkbeweglich gelagert oder schwenkelastisch ausgebildet sind, dass zumindest ein unteres Ende jedes Auslaufelements in wenigstens einer Richtung im Wesentlichen senkrecht zur vertikalen Richtung bewegbar ist.

Der Vorteil dieser Ausgestaltung besteht darin, dass durch die Anordnung der Auslaufelemente im Bereich der unteren Füllschachtenden der Vorgang des Umlegens der Produkte unmittelbar nach dem Einbringen der Produkte in die Blisternäpfe erfolgen kann. Eine separate Umlegestation kann hiermit entfallen und der Füllvorgang wird verkürzt.

Vorzugsweise ist jedes der Auslaufelemente formstabil ausgebildet. Dadurch kann jedes Auslaufelement als Ganzes in Schwenkbewegung versetzt werden, wodurch ein kontrolliertes und zuverlässiges Umlegen der Produkte möglich ist. Aufgrund der Formstabilität können die Auslaufelemente jeweils ihr Eigengewicht optimal nutzen und infolge der Schwenkbewegung die gewünschte Umlegekraft auf die Produkte aufbringen.

In weiterer Ausgestaltung ist jedes Auslaufelement um eine Drehachse schwenkbar, die im Wesentlichen senkrecht zur vertikalen Richtung verläuft. Diese Anordnung ermöglicht eine pendelartige Schwenkbewegung des Auslaufelements, bei der ein maximaler auf das Produkt zu übertragender Umlegeimpuls im Scheitelpunkt der Pendelbewegung erzielbar ist. Darüber hinaus begünstigt die Verschwenkbarkeit um eine Drehachse senkrecht zur Vertikalen eine kontrolliert geführte Schwenkbewegung der Auslaufelemente.

Bei einer alternativen Ausgestaltung ist jedes Auslaufelement aus einem elastischen Material gebildet.

Weiterhin ist es bevorzugt, dass die Füllschachteinheit senkrecht zur vertikalen Richtung bewegbar ist, wobei eine Bewegung der Füllschachteinheit senkrecht zur vertikalen Richtung eine Schwenkbewegung der Auslaufelemente bewirkt. Mit Vorteil können durch die Bewegung der Füllschachteinheit sämtliche Auslaufelemente in Schwenkbewegung versetzt werden. Spezielle Antriebe für die Auslaufelemente sind nicht erforderlich. Um die Auslaufelemente kontrolliert in Bewegung versetzen zu können, ist vorzugsweise eine erste Bewegungseinrichtung vorgesehen zum Hin- und Herbewegen der Füllvorrichtung in Richtung senkrecht zur vertikalen Richtung.

Darüber hinaus ist in vorteilhafter Weise die Füllschachteinheit auch in vertikaler Richtung bewegbar. Damit kann die Füllschachteinheit in eine Grundstellung gebracht werden, in der sie so weit von den zu befüllenden Blisternäpfen nach oben beabstandet ist, dass bereits eingelegte Produkte nicht beschädigt werden. Um die Produkte in die Blisternäpfe einzulegen, kann die Füllschachteinheit auf einen sehr kurzen Abstand zu den zu befüllenden Blisternäpfen abgesenkt werden.

Es ist weiterhin bevorzugt, dass jedes Auslaufelement eine Streifenform aufweist. Durch die Streifenform des Auslaufelements wird der Radius der Auslenk- oder Pendelbewegung vergrößert, so dass eine verbesserte Umlegewirkung erzielt wird.

Bevorzugt weist jeder Füllschacht einen Innenflächenabschnitt und jedes Auslaufelement einen Außenflächenabschnitt auf, wobei jedes Auslaufelement zwischen einer ersten Position, in der sich der Außenflächenabschnitt des Auslaufelements in vertikaler Richtung erstreckt, und zweiten Positionen, in denen der Außenflächenabschnitt des Auslaufelements relativ zu dem Innenflächenabschnitt des Füllschachts geneigt ist, bewegbar ist.

Von besonderem Vorteil ist es, wenn der Innenflächenabschnitt des Füllschachts und der Außenflächenabschnitt des Auslaufelements in vertikaler Richtung aneinander angrenzen und miteinander fluchten, so dass die Produkte eine durchgängige Führung ohne Unterbrechung bis zu den Blisternäpfen erfahren.

Je nach Elastizität des Materials ist das Auslaufelement in den zweiten Positionen gerade oder gekrümmt.

Eine Füllstation zum Befüllen und Transportieren von Blisterbahnen umfasst eine erfindungsgemäße Füllvorrichtung und eine Fördervorrichtung zum Fördern der Blisterbahn in einer Förderrichtung. Dabei verläuft die Förderrichtung senkrecht zur vertikalen Richtung, und die Auslaufelemente sind sowohl senkrecht zur Förderrichtung als auch senkrecht zur vertikalen Richtung bewegbar.

Kurze Beschreibung der Figuren
- Fig. 1: zeigt eine perspektivische Ansicht eines Abschnitts einer ersten Ausführungsform der erfindungsgemäßen Füllvorrichtung, die über einer Blisterbahn angeordnet ist;
- Fig. 2: zeigt eine perspektivische Ansicht eines Abschnitts einer zweiten Ausführungsform der erfindungsgemäßen Füllvorrichtung, die über einer Blisterbahn angeordnet ist; und
- Fig. 3 bis 6: zeigen jeweils einen Abschnitt der Füllvorrichtung aus Fig. 1 in verschiedenen Phasen eines Zyklus zum Einlegen und Umlegen von Produkten.

Fig. 1 zeigt in einer perspektivischen Darstellung einen Abschnitt einer Füllstation 1 mit einer Füllvorrichtung 2 und einer Fördervorrichtung 5 für eine Blisterbahn 3. Jede Blisterbahn 3 umfasst mehrere Blisternäpfe 4, in welche jeweils ein Produkt 6, z.B. eine Tablette oder ein Dragee, einzubringen ist. In der Blisterbahn 3 sind die Blisternäpfe 4 üblicherweise in Reihen und Spalten angeordnet.

Die Fördervorrichtung 5 für die Blisterbahn 3 fördert die Blisterbahn 3 vorzugsweise getaktet in einer Förderrichtung F. Details zur Ausgestaltung der Fördervorrichtung 5 sind dem Fachmann bekannt.

Die Füllvorrichtung 2 umfasst eine Füllschachteinheit 8 mit einer Mehrzahl von in der Regel vertikalen, parallel zueinander verlaufenden Füllschächten 12, die als an vier Seiten umschlossene Kanäle in der Füllschachteinheit 8 ausgebildet sind. In den Darstellungen ist die Füllschachteinheit 8 zum besseren Verständnis aufgebrochen dargestellt.

Die Füllschächte 12 sind in einer senkrecht zur Förderrichtung F in Richtung S verlaufenden Reihe in gleichmäßigen Abständen angeordnet. Üblicherweise sind zudem mehrere solcher Reihen von Füllschächten 12 in Förderrichtung F hintereinander in der Füllschachteinheit 8 angeordnet. Die Produkte 6 fallen vereinzelt von oben nach unten durch die Füllschächte 12 in jeweils darunter liegende Blisternäpfe 4. Die Füllschächte können auch getaktet bewegbare Absperrschieber aufweisen, um die Vereinzelung in den Füllschächten zu gewährleisten.

Die Füllschächte 12 können im oberen Abschnitt 11 trichterförmig sein, während sie im unteren Abschnitt 13 einen gleichbleibenden Querschnitt haben. Ein Produkt 6 gelangt zunächst in den trichterförmigen oberen Abschnitt 11 und wird über den unteren Abschnitt 13 in den Blisternapf 4 abgelegt.

Wie Fig. 1 weiterhin zeigt, sind in den Bereichen unterhalb und seitlich der Füllschächte 12 Auslaufelemente 18, die streifenförmig ausgebildet sind, schwenkbar angeordnet. Die Auslaufelemente 18 sind derart angeordnet, dass sich die Auslaufelemente 18 seitlich neben dem Fallweg der Produkte 6 befinden. Hierbei entspricht die Breite der Auslaufelemente 18 in senkrechter Richtung S in etwa dem Abstand zwischen zwei Füllschächten 12, und die Dicke der Auslaufelemente 18 entspricht in etwa der Tiefe der Füllschächte 12 in Förderrichtung F. Die senkrecht verlaufenden seitlichen Außenflächenabschnitte 20 der Auslaufelemente 18 grenzen an die senkrecht verlaufenden seitlichen Innenflächenabschnitte 22 der Füllschächte 12 an und fluchten mit diesen. Jedes Auslaufelement 18 ist um eine Drehachse 24, die im Wesentlichen senkrecht zur vertikalen Richtung V und in Förderrichtung F verläuft, schwenkbar an der Füllschachteinheit 8 angebracht.

In Fig. 1 sind drei Produkte 6 nach dem Ablegen in den zugehörigen Blisternapf 4 in einer ungewünschten aufgerichteten Position dargestellt. Diese aufgerichteten Produkte 6, konkret Tabletten, gilt es mithilfe der Auslaufelemente 18 in die flache Position umzulegen, wie nachfolgend näher beschrieben.

Die Auslaufelemente 18 sind in Fig. 1 als plattenförmige oder streifenförmige Elemente ausgebildet und sind formstabil. Wie weiterhin zu sehen, erstrecken sich die Auslaufelemente 18 jeweils senkrecht nach unten fast bis zur Oberseite 26 der Blisterbahn 3.

Die mehreren Auslaufelemente 18 sind in mehreren Ausnehmungen 19 schwenkbar aufgenommen, die in der Füllschachteinheit 8 ausgebildet sind. An der oberen Seite sind die Auslaufelemente 18 konvex gebildet, während die nach unten weisenden Seiten der Ausnehmungen 19 entsprechend konkav ausgebildet sind.

Fig. 2 zeigt in einer perspektivischen Darstellung einen Abschnitt einer Füllschachteinheit 8 gemäß der zweiten Ausführungsform. Fig. 1 und 2 sind - mit Ausnahme der Auslaufelemente 18 - identisch, wobei gleiche Bezugszeichen gleiche Teile bezeichnen, so dass auf eine erneute Beschreibung der identischen Teile verzichtet wird. Bei der Ausführungsform aus Fig. 2 sind die Auslaufelemente 18 in Form von schwenkelastischen Elementen gebildet. Die Auslaufelemente 18 können an der unteren Seite der Füllschachteinheit 8 direkt angeformt sein, mithilfe einer Feder schwenkelastisch befestigt sein oder in einer Ausfräsung an der Unterseite befestigt sein. Der Begriff "schwenkelastisch" ist so zu verstehen, dass das Auslaufelement 18 ganz oder teilweise aus einem elastischen Material gebildet ist, wobei eine elastisch rückstellbare Schwenkbewegung des Auslaufelements 18 oder zumindest eines Teils des Auslaufelements 18 zumindest in einer Richtung möglich ist. In der Regel wird das Auslaufelement 18 elastisch verbogen, wenn es auf ein Produkt 6 trifft.

Die verschiedenen Phasen eines Befüll- und Umlegezyklus für Produkte 6 sind für die Ausführungsform aus Fig. 1 in den Fig. 3 bis 6 gezeigt. Die Füllschächte 12 sind offen dargestellt, jedoch im Gegensatz zu Fig. 1 nicht in perspektivischer Ansicht, sondern in einer Frontansicht gezeigt. Bei der Ausführungsform aus Fig. 2 ist der Ablauf nahezu identisch.

Fig. 3 zeigt eine erste Phase, in der die Füllschachteinheit 8 von der mit Produkten 6 zu befüllenden Blisterbahn 3 in Richtung nach oben beabstandet ist. In dieser ersten Position erstrecken sich die Füllschächte 12 und die Auslaufelemente 18 in vertikaler Richtung V. Die Innenflächenabschnitte 22 der Füllschächte 12 fluchten mit den Außenflächenabschnitten 20 der Auslaufelemente 18. Die Blisternäpfe 4 sind unter den zugeordneten Füllschächten 12 angeordnet.

Fig. 4 zeigt eine zweite Phase, bei der die Füllschachteinheit 8 aus der in Fig. 3 gezeigten beabstandeten Position auf geringen Abstand A an die Blisterbahn 3 heranbewegt wurde.

Diese Bewegung wurde durch eine Bewegungseinrichtung 32 bewirkt, die in Fig. 1 und 2 schematisch dargestellt ist und zum Bewegen der Füllschachteinheit 8 in vertikaler Richtung V vorgesehen ist. Die Bewegungseinrichtung 32 umfasst vorzugsweise einen motorischen Antrieb und kann auf verschiedene Weisen ausgebildet sein. Durch jeden Füllschacht 12 wurde je ein Produkt 6 in je einen Blisternapf 4 eingebracht. Noch immer erstrecken sich die Füllschächte 12 und die Auslaufelemente 18 in vertikaler Richtung V. Wie weiter zu sehen ist, befinden sich zu Zwecken der Veranschaulichung alle Produkte 6 in den jeweiligen Blisternäpfen 4 in einer aufgerichteten Position. Normalerweise wird dies in der Praxis nicht in dieser Häufung auftreten, sondern die meisten Produkte 6 werden flach in den Blisternäpfen 4 zu liegen kommen. Aufrecht stehende Produkte 6 bilden die problematischen Ausnahmefälle, die mit der vorliegenden Erfindung gelöst werden sollen.

Fig. 5 zeigt eine dritte Phase, in der die Füllschachteinheit 8 in Bewegung versetzt wurde, so dass alle Auslaufelemente 18 gleichzeitig in Schwenkbewegung versetzt werden. Die Schwenkbewegung erfolgt vorzugsweise in Richtung S und wird mit einer Bewegungseinrichtung 30 initiiert, die in Fig. 1 und 2 schematisch dargestellt ist. Die Bewegungseinrichtung 30 arbeitet vorzugsweise pneumatisch, kann aber auch einen motorischen Antrieb umfassen und auf verschiedene Weisen ausgebildet sein. Die unteren Enden der Auslaufelemente 18 sind relativ zu den unteren Füllschachtenden nach links bewegt. Die Auslaufelemente 18 befinden sich somit in einer zweiten Position, in der ihr Außenflächenabschnitt 20 schräg zum Innenflächenabschnitt 22 des Füllschachts 12 verläuft. Als zweite Positionen werden im Rahmen dieser Beschreibung alle Positionen verstanden, bei denen das Auslaufelement 18 nach rechts oder links ausgelenkt oder gebogen ist.

Wie im Vergleich mit Fig. 4 zu sehen, wurde die Füllschachteinheit 8 in Fig. 5 nach rechts bewegt, und die schwenkbar angebrachten Auslaufelemente 18 konnten aufgrund ihrer Trägheit diese Bewegung noch nicht nachvollziehen. Daher ist in Fig. 5 eine korrigierende Ausgleichsschwenkbewegung im Gegenuhrzeigersinn zu erwarten, und zwar derart, dass die von der Blisterbahn 3 nach oben ragenden Produkte 6 seitlich umgelegt und von der vertikalen in die horizontale Lage gebracht werden. Es ist auch möglich, dass die Füllschachteinheit 8 noch weiter nach rechts bewegt wird, so dass die Auslaufelemente 18 die Produkte 6 nach rechts mitnehmen, um diese umzulegen. Beim Anstoßen an Produkte 6 wird die Schwenkbewegung der Auslaufelemente 18 aufgrund des Kraftübertrags verlangsamt oder unterbrochen. In der Regel sind daher die Schwenkbewegungen der einzelnen Auslaufelemente 18 nicht synchron. Insgesamt benötigt man in der Regel ein bis drei Schwenkzyklen bzw. Schwenkimpulse, bis alle Produkte 6 flach in den Blisternäpfen 4 liegen.

Fig. 6 zeigt die Produkte 6 in der horizontalen Lage in den Blisternäpfen 4, d.h. die Produkte 6 befinden sich vollständig in den Blisternäpfen 4. Somit kann das Versiegeln mit einer Deckfolie erfolgen. Die Füllschachteinheit 8 befindet sich wieder in einer von der Blisterbahn 3 nach oben beabstandeten Position. Wie zu sehen, schwingen die frei schwenkbeweglich angebrachten Auslaufelemente 18 aus, wobei sich die unteren Enden in der Momentaufnahme in Fig. 6 links von den unteren Füllschachtenden befinden. Die Auslaufelemente 18 nehmen nach dem Ausschwingen wieder die in Fig. 3 gezeigte vertikale Ausrichtung an und sind bereit für den nächsten Befüllzyklus.

Theoretisch können die Auslaufelemente 18 anstatt mit einer Hin- und Herbewegung der Füllschachteinheit 8 auch durch einen mechanischen Impuls, der auf die Füllschachteinheit 8 aufgebracht wird, in Schwenkbewegung versetzt werden. Weiterhin kann ein Auslaufelement 18 sowohl zum seitlichen Umlegen des von ihm rechts als auch des von ihm links befindlichen Produktes 6 dienen. Die Auslaufelemente 18 können auch eigene Antriebe aufweisen.

Im Falle der schwenkelastischen Ausgestaltung der Auslaufelemente 18 verbiegen sich die Auslaufelemente 18 auf jeden Fall leicht, wenn sie aufgrund der Bewegung der Füllschachteinheit 8 an den Produkten 6 anstoßen. Die Auslaufelemente 6 können aber auch so elastisch sein, dass sie aufgrund der Hin- und Herbewegung der Füllschachteinheit 8 eine ähnliche Pendelbewegung vollziehen wie die Auslaufelemente 18 aus Fig. 1. Ihr Außenflächenabschnitt 20 ist dann in der zweiten Position gekrümmt.

Je nach Produktform kann auch eine andere Form der Auslaufelemente 18 als die Streifenform mit parallelen Kanten bevorzugt sein, z.B. eine keilförmige Form.

## Patentansprüche

1. Füllstation zum Befüllen und Transportieren von Blisterbahnen (3), mit
einer Füllvorrichtung (2) zum Befüllen von Blisternäpfen (4) mit Produkten (6), insbesondere Dragees oder Tabletten, und
einer Fördervorrichtung (5) zum Fördern der Blisterbahn (3) in einer Förderrichtung (F), wobei die Förderrichtung (F) senkrecht zu einer vertikalen Richtung (V) ist,
wobei die Füllvorrichtung (2) eine Füllschachteinheit (8) mit mehreren Füllschächten (12) umfasst, die sich im Wesentlichen in der vertikalen Richtung (V) erstrecken und untere Füllschachtenden haben, und
wobei Auslaufelemente (18) an der Füllschachteinheit (8) befestigt sind, die derart schwenkbeweglich gelagert oder schwenkelastisch ausgebildet sind, dass zumindest ein unteres Ende jedes Auslaufelements (18) in wenigstens einer Richtung im Wesentlichen senkrecht zur vertikalen Richtung (V) bewegbar ist,
**dadurch gekennzeichnet, dass**
die Auslaufelemente (18) im Bereich der unteren Füllschachtenden an der Füllschachteinheit (8) befestigt sind; und
die Auslaufelemente (18) in einer Richtung bewegbar sind, die sowohl senkrecht zur Förderrichtung (F) als auch senkrecht zur vertikalen Richtung (V) ist.

2. Füllstation nach Anspruch 1, **dadurch gekennzeichnet, dass** jedes Auslaufelement (18) formstabil ist.

3. Füllstation nach Anspruch 2, **dadurch gekennzeichnet, dass** jedes Auslaufelement (18) um eine Drehachse (24) schwenkbar ist, die im Wesentlichen senkrecht zur vertikalen Richtung (V) verläuft.

4. Füllstation nach Anspruch 1, **dadurch gekennzeichnet, dass** jedes Auslaufelement (18) aus einem elastischen Material besteht.

5. Füllstation nach einem der vorhergehenden Ansprüche, **dadurch gekennzeichnet, dass** die Füllschachteinheit (8) senkrecht zur vertikalen Richtung (V) bewegbar ist, wobei eine Bewegung der Füllschachteinheit (8) senkrecht zur vertikalen Richtung (V) eine Schwenkbewegung der Auslaufelemente (18) bewirkt.

6. Füllstation nach einem der vorhergehenden Ansprüche, **dadurch gekennzeichnet, dass** eine erste Bewegungseinrichtung (30) vorgesehen ist zum Hin- und Herbewegen der Füllvorrichtung (2) in Richtung senkrecht zur vertikalen Richtung (V).

7. Füllstation nach einem der vorhergehenden Ansprüche, **dadurch gekennzeichnet, dass** die Füllschachteinheit (8) weiterhin in vertikaler Richtung (V) bewegbar ist.

8. Füllstation nach Anspruch 7, **dadurch gekennzeichnet, dass** eine zweite Bewegungseinrichtung (32) vorgesehen ist zum Bewegen der Füllschachteinheit (8) in vertikaler Richtung (V).

9. Füllstation nach einem der vorhergehenden Ansprüche, **dadurch gekennzeichnet, dass** jedes Auslaufelement (18) eine Streifenform oder eine keilförmige Form aufweist.

10. Füllstation nach einem der vorhergehenden Ansprüche, **dadurch gekennzeichnet, dass** jeder Füllschacht (12) einen Innenflächenabschnitt (22) und jedes Auslaufelement (18) einen Außenflächenabschnitt (20) aufweist, wobei jedes Auslaufelement (18) zwischen einer ersten Position, in der sich der Außenflächenabschnitt (20) des Auslaufelements (18) in vertikaler Richtung (V) und somit parallel zum Innenflächenabschnitt (22) des Füllschachts (12) erstreckt, und zweiten Positionen, in der der Außenflächenabschnitt (20) des Auslaufelements (18) relativ zu dem Innenflächenabschnitt (22) des Füllschachts (12) geneigt ist, bewegbar ist.

11. Füllstation nach Anspruch 10, **dadurch gekennzeichnet, dass** der Innenflächenabschnitt (22) des Füllschachts (12) und der Außenflächenabschnitt (20) des Auslaufelements (18) in vertikaler Richtung (V) aneinander angrenzen.

12. Füllstation nach Anspruch 11, **dadurch gekennzeichnet, dass** der Außenflächenabschnitt (20) in der ersten Position mit dem Innenflächenabschnitt (22) fluchtet.

13. Füllstation nach Anspruch 12, **dadurch gekennzeichnet, dass** der Außenflächenabschnitt (20) in den zweiten Positionen gerade ist.

14. Füllstation nach Anspruch 12, **dadurch gekennzeichnet, dass** der Außenflächenabschnitt (20) in den zweiten Positionen gekrümmt ist.

## Claims

1. Filling station for filling and transporting blister sheets (3), with a filling device (2) for filling blister pads (4) with products (6), more particularly pills or tablets, and
a conveying device (5) for conveying the blister sheet (3) in a conveying direction (F) wherein the conveying direction (F) is perpendicular to a vertical direction (V),
wherein the filling device (2) comprises a filling shaft unit (8) with several filling shafts (12) which extend substantially in the vertical direction (V) and have lower filling shaft ends, and
wherein discharge elements (18) are attached to the filling shaft unit (8) and are mounted for pivotal movement or are configured elastically pivotable so that at least a lower end of each discharge element (18) can be moved in at least one direction substantially perpendicular to the vertical direction (V),
**characterised in that** the discharge elements (18) are attached to the filling shaft unit (8) in the region of the lower filling shaft ends; and
the discharge elements (18) are movable in a direction which is both perpendicular to the conveying direction (F) and also perpendicular to the vertical direction (V).

2. Filling station according to claim 1, **characterised in that** each discharge element (18) is dimensionally stable.

3. Filling station according to claim 2, **characterised in that** each discharge element (18) is able to pivot about a rotational axis (24) which runs substantially perpendicularly to the vertical direction (V).

4. Filling station according to claim 1 **characterised in that** each discharge element (18) is made from an elastic material.

5. Filling station according to one of the preceding claims **characterised in that** the filling shaft unit (8) is movable perpendicularly to the vertical direction (V) wherein a movement of the filling shaft unit (8) perpendicularly to the vertical direction (V) creates a pivotal movement of the discharge elements (18).

6. Filling station according to one of the preceding claims **characterised in that** a first moving device (30) is provided for moving the filling device (2) to and fro in a direction perpendicular to the vertical direction (V).

7. Filling station according to one of the preceding claims **characterised in that** the filling shaft unit (8) is furthermore movable in the vertical direction (V).

8. Filling station according to claim 7 **characterised in that** a second moving device (32) is provided for moving the filling shaft unit (8) in the vertical direction (V).

9. Filling station according to one of the preceding claims **characterised in that** each discharge element (18) has a strip shape or a wedge shape.

10. Filling station according to one of the preceding claims **characterised in that** each filling shaft (12) has an inside surface section (22) and each discharge element (18) has an outside surface section (20) wherein each discharge element (18) is movable between a first position in which the outside surface section (20) of the discharge element (18) extends in the vertical direction (V) and thus parallel to the inside surface section (22) of the filler shaft (12), and second positions in which the outside surface section (20) of the discharge element (18) is inclined relative to the inside surface section (22) of the filler shaft (12).

11. Filling station according to claim 10 **characterised in that** the inside surface section (22) of the filling shaft (12) and the outside surface section (20) of the discharge element (18) adjoin one another in the vertical direction (V).

12. Filling station according to claim 11 **characterised in that** the outside surface section (20) in the first position aligns with the inside surface section (22).

13. Filling station according to claim 12 **characterised in that** the outside surface section (20) in the second positions is straight.

14. Filling station according to claim 12 **characterised in that** the outside surface section (20) in the second positions is curved.

## Revendications

1. Station de remplissage pour le remplissage et le transport de bandes à blisters (3), comprenant
un dispositif de remplissage (2) pour le remplissage de coques de blister (4) avec des produits (6), en particulier des dragées ou des comprimés, et
un dispositif de transport (5) pour le transport de la bande à blisters (3) dans une direction de transport (F), la direction de transport (F) étant perpendiculaire à une direction verticale (V),
le dispositif de remplissage (2) comprenant un ensemble de colonnes de remplissage (8) comportant plusieurs colonnes de remplissage (12), qui s'étendent sensiblement dans la direction verticale (V) et présentent des extrémités inférieures de colonne de remplissage, et
des éléments d'évacuation (18) étant fixés sur l'ensemble de colonnes de remplissage (8), lesquels sont montés pivotants ou sont élastiques en pivotement de telle manière qu'au moins une extrémité inférieure de chaque élément d'évacuation (18) peut être déplacée dans au moins une direction sensiblement perpendiculaire à la direction verticale (V),
**caractérisée en ce que**
les éléments d'évacuation (18) sont fixés à l'ensemble de colonnes de remplissage (8) au niveau des extrémités inférieures des colonnes de remplissage ; et
les éléments d'évacuation (18) sont mobiles dans une direction qui est aussi bien perpendiculaire à la direction de transport (F) que perpendiculaire à la direction verticale (V).

2. Station de remplissage selon la revendication 1, **caractérisée en ce que** chaque élément d'évacuation (18) est indéformable.

3. Station de remplissage selon la revendication 2, **caractérisée en ce que** chaque élément d'évacuation (18) peut pivoter autour d'un axe de rotation (24) qui s'étend sensiblement perpendiculairement à la direction verticale (V).

4. Station de remplissage selon la revendication 1, **caractérisée en ce que** chaque élément d'évacuation (18) est constitué d'un matériau élastique.

5. Station de remplissage selon l'une quelconque des revendications précédentes, **caractérisée en ce que** l'ensemble de colonnes de remplissage (8) peut être déplacé perpendiculairement à la direction verticale (V), un déplacement de l'ensemble de colonnes de remplissage (8) perpendiculairement à la direction verticale (V) entraînant un pivotement des éléments d'évacuation (18).

6. Station de remplissage selon l'une quelconque des revendications précédentes, **caractérisée en ce qu'**un premier dispositif de déplacement (30) est prévu pour créer un mouvement de va-et-vient du dispositif de remplissage (2) dans une direction perpendiculaire à la direction verticale (V).

7. Station de remplissage selon l'une quelconque des revendications précédentes, **caractérisée en ce que** l'ensemble de colonnes de remplissage (8) peut en outre être déplacé dans la direction verticale (V).

8. Station de remplissage selon la revendication 7, **caractérisée en ce qu'**un deuxième dispositif de déplacement (32) est destiné à déplacer l'ensemble de colonnes de remplissage (8) dans la direction verticale (V).

9. Station de remplissage selon l'une quelconque des revendications précédentes, **caractérisée en ce que** chaque élément d'évacuation (18) présente une forme de bande ou une forme de coin.

10. Station de remplissage selon l'une quelconque des revendications précédentes, **caractérisée en ce que** chaque colonne de remplissage (12) présente une section de surface intérieure (22) et chaque élément d'évacuation (18) présente une section de surface extérieure (20), chaque élément d'évacuation (18) pouvant se déplacer entre une première position, dans laquelle la section de surface extérieure (20) de l'élément d'évacuation (22) s'étend dans la direction verticale (V) et donc parallèlement à la section de surface intérieure (22) de la colonne de remplissage (12), et des deuxièmes positions, dans lesquelles la section de surface extérieure (20) de l'élément d'évacuation (18) est inclinée par rapport à la section de surface intérieure (22) de la colonne de remplissage (12).

11. Station de remplissage selon la revendication 10, **caractérisée en ce que** la section de surface intérieure (22) de la colonne de remplissage (12) et la section de surface extérieure (20) de l'élément d'évacuation (18) sont adjacentes l'une à l'autre dans la direction verticale (V).

12. Station de remplissage selon la revendication 11, **caractérisée en ce que** la section de surface extérieure (20) est en affleurement avec la section de surface intérieure (22) dans la première position.

13. Station de remplissage selon la revendication 12, **caractérisée en ce que** la section de surface extérieure (20) est droite dans les deuxièmes positions.

14. Station de remplissage selon la revendication 12, **caractérisée en ce que** la section de surface extérieure (20) est courbée dans les deuxièmes positions.
